# EUROPÄISCHE PATENTSCHRIFT

(11) **EP 0 011 692 B1**
(45) Veröffentlichungstag und Bekanntmachung des Hinweises auf die Patenterteilung: **07.04.1982**
(21) Anmeldenummer: 79103728.6
(22) Anmeldetag: 01.10.1979
(51) Int. Cl.: E01C 23/12, E01C 23/14, H05B 6/62

(54) **Mobile Aufreisservorrichtung zur Behandlung eines Baugrundes**
Mobile tearing-up apparatus for treating a ground surface
Dispositif mobile scarificateur pour traiter le sol d'un chantier

(30) Priorität: 27.11.1978 CH 12094/78
(43) Veröffentlichungstag der Anmeldung: 11.06.1980
(73) Patentinhaber: Granella, Bruno, CH-5200 Brugg (CH)
(72) Erfinder: Granella, Bruno, CH-5200 Brugg (CH)
(74) Vertreter: Morva, Tibor

## Beschreibung

Die vorliegende Erfindung betrifft eine mobile Aufreisservorrichtung zur Behandlung eines Baugrundes, mit einer den Baugrund erwärmenden Heizvorrichtung und mit mehreren für das Eindringen in den Baugrund bestimmten und bei bewegter Aufreisservorrichtung als Aufreisser funktionierenden Aufreissdornen.

Aus der DE-A-2441 379 ist eine Aufreisservorrichtung der eingangs erwähnten Art für aus Asphalt bestehende Strassenbeläge bekannt, die eine Arbeitsstation einer Strassenemeuerungsmaschine bildet. Während die Strassenemeuerungsmaschine sich über einen alten Strassenbelag hinweg bewegt, wird am Vorderende der Maschine die Strassenoberfläche bis zu einer Tiefe von etwa 5 cm oder mehr aufgeheizt und in einem Mittelabschnitt der Maschine, wo sich die Aufreisservorrichtung befindet, der Strassenbelag aufgegraben. Der Menge des jetzt zerkleinerten alten Strassenbelages wird eine Menge neuen Asphalt-Materials zugesetzt, um einen Strassenbelag von ursprünglicher Höhe herzustellen. Die Menge des zugesetzten neuen Asphalt-Materials entspricht gerade der Materialmenge, die erforderlich ist, um Schlaglöcher und dergleichen, die im alten Strassenbelag vohanden waren, zu füllen. Die Maschine hinterlässt eine erneuerte Strassenoberläche. Nachteil dieser Anordnung ist, dass für die Aufheizung der Oberflächenschicht der Strasse ein in einer von der Aufreisservorrichtung unabhängigen Arbeitsstation untergebrachter mit Pentan betriebener Strahlungsheizbrenner vorgesehen ist, der zu Verkohlung der Oberfläche und dadurch zur Qualitätsverminderung der emeuerten Strassenoberfläche führen kann. Anderseits wird bei dieser Heizanordnung ein grosser Teil der Wärme von der Strassenoberfläche reflektiert, wodurch der Wirkungsgrad der Heizung relativ schlecht ist und die Umwelt mit der Verlustwärme belastet wird. Die relativ hohe Verlustwärme wirkt auf Pflanzen und Gegenstände der Umgebung negativ aus. Die hintereinander angeordneten Heiz- und Aufreisservorrichtungen erfordern eine relativ lange und daher kostenaufwändige Maschine. Gesamthaft gesehen ist die in der DE-A-24 41 379 beschriebene Strassenerneuerungsmaschine sowohl in Betrieb als auch bei der Herstellung wirtschaftlich nachteilig.

Die aus der DE-A-27 58 601 bekannte Emnchtung sieht es vor, für die Wiederaufbereitung von Asphaltfahrbahnen die Asphaltschicht in einer ersten Arbeitsstation mittels in die Fahrbahn übertragener Mikrowellenenergie zu erwärmen und aufzulösen und in einer von dieser Heizvorrichtung örtlich getrennten aber sie bei Fortbewegung der Einrichtung mit Abstand folgenden Bearbeitungseinheit aufzureissen, durchzuarbeiten und wieder zu verdichten. Um die Abkühlung der Asphaltschicht zwischen der Heizvorrichtung und der davon beabstandeten Bearbeitungseinheit zu verhindern ist diese Strecke durch eine schmiegsame ziehharmonikaartige Decke geschützt. Diese Decke ist kostspielig und kompliziert. Die örtliche Trennung der Heizvorrichtung von der Bearbeitungseinheit erfordert eine so starke Uebererwärmung der Asphaltschicht, dass wenn die Bearbeitungseinheit über diese Schicht gelangt die Asphaltschicht für die Bearbeitung noch ausreichend warm ist. Insbesondere im Winter oder unter ungünstigen klimatischen Verhältnissen muss die Fahrt der Heizvorrichtung verlangsamt werden um die Schicht ausreichend durchwärmen zu können. Bei langsamerer Fahrt ist aber auch der Wärmeverlust der Schicht grösser bis die Bearbeitungseinheit sie erreicht. Bei dieser Einrichtung sind die die Umwelt belastenden und wirtschaftliche Nachteile bedeutenden Wärmeverluste relativ gross. Im weiteren ist diese Einrichtung für die Wiederaufbereitung relativ kleiner Plätze, wie Parkplätze, kleine Strassen kompliziert, weil man gezwungen ist sowohl die Heizvorrichtung als auch die Bearbeitungseinheit über jede Stelle der zu behandelnden Fläche zu bringen.

Aus der DE-C-819 858 ist ein Verfahren zur Durchführung von Bau- und Ausbesserungsarbeiten an Strassendecken, Bodenbelagen u. dgl., welche thermoplastische Stoffe, z.B. Asphalt, enthalten, bekannt Das Verfahren besteht darin, dass die zu bearbeitenden Teile der Strassendekce einem hochfrequenten elektrischen Feld so lange ausgesetzt werden, bis sie in einem zur Bearbeitung ausreichenden Masse erweichen. Beim Abtragen von Teilen einer Strassendecke wird der abzutragende Teil erweicht und an-chliessend mechanisch entfernt. Ueber die Art dieser mechanischen Entfernung gibt diese Druckschrift keine Auskunft.

Aus der GB-A-12 16 654 ist eine Einrichtung zur Erwärmung einer Oberflächenschicht mittels Mikrowellenenergie bekannt. Diese Einrichtung ist für die Erwärmung der verschiedensten Oberflächenschichten vorgesehen und ist mobil.

Aus der DE-A-15 15 227 ist es bekannt mehrere Kondensatorelektroden einer Mikrowellenenergie-Heizvorrichtung über das zu erwärmende gut rasterförmig zu verteilen. Mit dieser Heizvorrichtung lassen sich örtlich unterschiedliche Erwärmungen im Gut vermeiden.

Aufgabe der vorliegenden Erfindung ist es eine mobile Aufreisservorrichtung zur Behandlung eines Baugrundes zu schaffen, die von klimatischen Gegebenheiten weitgehend unabhängig, universell anwendbar und sowohl in der Herstellung als auch im Betrieb wirtschaftlich vorteilhaft ist.

Die gestellte Aufgabe wird dadurch gelöst, dass einige Aufreissdorne am Gehäuse elektrisch isoliert befestigt und an einem Hochfrequenzgenerator angeschlossen sind und als "heisse" Elektroden dienen und die übrigen als geerdete Elektroden der Hochfrequenzheizvorrichtung Erdpotential aufweisen und mit dem Gehäuse in.elektrischer Verbindung stehen. Die Verwendung der Aufreissdorne als Elektroden der Hochfrequenzheizvorrichtung ermöglicht den Bau einer relativ kurzen, für die Anwendung bei kleinen und grossen Oberflächen geeigneten Aufreisservorrichtung, in welcher der aufzureissende Baugrund unmittelbar ohne grosse Wärmeverluste erwärmt wird.

Die Aufreissdorne können über Einstellvorrichtungen höhe und winkelverstellbar sein. Durch diese Massnahme kann die Eindringtiefe und der Aufreisswinkel der Aufreissdorne dem zu bearbeitenden- Baugrund angepasst werden.

Ein Ausführungsbeispiel des Erfindungsgegenstandes ist nachstehend anhand der Zeichnung näher beschrieben, wobei deren einzige Figur einen schematischen Schnitt durch eine mobile Aufreisservorrichtung zeigt.

Die dargestellte mobile Aufreisservorrichtung verwendet für die Bauflächen-Hochfrequenz-Erwärmung im HF- oder Mikrowellen-Frequenzbereich 2,4 MHz und ist als Anhängerfahrzeug ausgebildet. Diese mobile Baugrund-Bearbeitungsanlage arbeitet als Aufreissvorrichtung mit einer verschiedenen Anzahl von Stahl- bzw. Aufreissem 1 bzw. 2 (Rippern) geeigneten Materials genügender mechanischer Festigkeit für den betreffenden Baugrund. Die verschleissfesten Aufreissdorne, deren Gestaltungsform dem jeweiligen Verwendungszweck zum Aufreissen, Bodenlockern, Strukturieren, Abtrocknen nassen Materials oder Beseitigen von Fremdeinschlüssen in den Teer- bzw. Bitumendecken oder im Erdreich angepasst werden kann, können über Einstellvorrichtungen 3 verschieden tief und unter verschiedenen Winkeln geometrisch in den Baugrund 4 abgesenkt werden. Die Dorne 1 bilden die "heisse" Elektrode des abstrahlenden HF-Sendeaggregates bzw. Mikrowellen-Senders 5. Die mit 2 bezeichneten Dorne sind von den mit 1 bezeichneten Dornen durch die Isolieranordnungen 6 getrennt. Die Elektroden 2 liegen auf geerdetem Potential. Zwischen den Dorn-Elektroden bilden sich aufgrund dieser geometrischen Kondensator-Konstellation elektromagnetische Felder aus, die in bekannter Weise die dazwischen liegende Materie als Dielektrikum mehr oder weniger stark erwärmen. Dabei lassen sich mehrere Aufreisser-Dorne so anordnen, dass elektrische Parallel- oder Reihenschaltungen oder ein Gemisch aus beiden entstehen. Durch geeignete, nicht dargestellte Reflektorvorrichtungen lässt sich die hochfrequente Energie mit Regeleinrichtungen zur Behandlung der Oberflächenschicht des Baugrundes 4 bzw. der zu bestrahlenden Bauflächen optimal einstellen.

Die Hochfrequenz- bzw. Mikrowellenquelle wird über eine Ankoppelvorrichtung, dem Hochfrequenz-Oszillatorteil und einem Hochspannungsgleichrichter mit einem elektrischen Kabel 7 versorgt. Die elektrische Energie zur Speisung der gesamten Anlage kann aus einem beliebigen Stromerzeugungsaggregat auf dem Fahrzeug oder über ein Drenstrom-Schleppkabel direkt aus dem elektrischen Netz bezogen werden. Zur Abschirmung der hochfrequenten Felder sind am Fahrzeuggehäuse 8 verschiedene flexible, elektrisch leitende Netzgeflechte oder ähnliche Schutzvorrichtungen 9 und 10 angebracht, um das Austreten von schädlicher Hochfrequenzenergie zu vermeiden.

Das mobile Baubearbeitungsaggregat kann starr an das Zugoder Schubfahrzeug angekuppelt werden, oder als ein-, zwei- oder mehrachsicher Anhänger mit Drehgestell auf den Rädern (im Beispiel Räder 11 und 12) vom Mutterfahrzeug gezogen oder geschoben werden.

## Patentansprüche

1. Mobile Aufreisservorrichtung zur Behandlung eines Baugrundes (4), mit einer den Baugrund (4) erwärmenden Heizvorrichtung und mit mehreren für das Eindringen in den Baugrund (4) bestimmten und bei bewegter Aufreisservorrichtung als Aufreisser funktionierenden Aufreissdornen (1, 2), dadurch gekennzeichnet, dass einige Aufreissdorne (1) am Gehäuse (8) elektrisch isoliert befestigt und an einem Hochfrequenzgenerator angeschlossen sind und als "heisse" Elektroden dienen und die übrigen (2) als geerdete Elektroden der Hochfrequenzheizvorrichtung Erdpotential aufweisen und mit dem Gehäuse (8) in elektrischer Verbindung stehen.

2. Mobile. Aufreisservorrichtung nach Anspruch 1, dadurch gekennzeichnet, dass die Autreissdorne (1, 2) über Einstellvorrichtungen (3) höhen- und winkelverstellbar sind.

## Revendications

1. Défonceuse mobile pour le travail du sol (4), comprenant un dispositif de chauffage du sol et plusieurs poinçons (1, 2) destinés à pénétrer dans le sol (4) pour le défoncer lors du déplacement de la défonceuse, caractérisée en ce que quelques poinçons (1) sont isolés électriquement du bâti (8) et connectés à un générateur à haute fréquence et servent d'électrodes "chaudes" et que les autres poinçons (2) présentent, en tant qu'électrodes de mise à terre du dispositif de chauffage à haute fréquence, un potentiel de terre et sont reliées électriquement au bâti (8).

2. Défonceuse mobile selon la revendication 1, caractérisé en ce que les poinçons sont réglables en hauteur et angulairement au moyen de dispositifs de réglage (3).

## Claims

1. A mobile tearing-up apparatus for treating a ground surface (4), having a heating device which heats up the ground surface (4) and having a number of tearing-up spikes (1,2) for penetration into the ground surface (4) and functioning as tearing-up tools upon moving the tearing-up apparatus, characterized in that some tearing-up spikes (11) are attached to the casing (8) in an electrically insulated manner and are connected to a high-frequency generator and serve as "live" electrodes and the remainder (2) as earthed electrodes of the high-frequency heating apparatus exhibit earth potential and are electrically connected to the casing (8).

2. A mobile tearing-up apparatus as in Claim 1, characterized in that the tearing-up spikes (1, 2) are adjustable for height and angle by setting devices (3).
